# EUROPÄISCHE PATENTANMELDUNG

(11) **EP 1 712 295 A1**
(43) Veröffentlichungstag der Anmeldung: **18.10.2006**
(21) Anmeldenummer: 05008255.1
(22) Anmeldetag: 15.04.2005
(51) Int. Cl.: B05C 1/02, B05C 1/08

(54) **Vorrichtung zur Aussenbeschichtung von hülsenförmigen Formteilen**

(71) Anmelder: Josef van Baal GmbH, 47807 Krefeld (DE)
(72) Erfinder: Van Baal, Josef, 40670 Meerbusch (DE); Brück, Hans-Jürgen, 47906 Kempen (DE)
(74) Vertreter: DR. STARK & PARTNER

(57) **Zusammenfassung**

Die Erfindung betrifft eine Vorrichtung zur Außenbeschichtung, insbesondere zum außenseitigen Beschichten mit einer Grundierung für ein späteres Bedrucken, von hülsenförmigen rotationssymmetrischen Formteilen für Tuben, Aerosoldosen oder dergleichen, wobei die Vorrichtung einerseits zumindest mit einer Wanne (3) für das flüssige Beschichtungsmaterial (4), mit einer teilweise in das Beschichtungsmaterial (4) eintauchenden und drehbar auf einer Achse bzw. auf einer drehbaren Welle (14) angeordneten Taucherwalze (5) für die Materialaufnahme sowie mit einer mit der Taucherwalze (5) direkt oder aber über zumindest eine zwischengeschaltete weitere Walze in Kontakt stehenden Auftragswalze (6) versehen ist, und andererseits eine die zu beschichtenden Formteile mit der Auftragswalze in Kontakt bringende Halteeinrichtung (8) für die zu beschichtenden Formteile vorgesehen ist.
Um bei einer solchen Vorrichtung einen Austausch der Taucherwalze einfach und innerhalb kurze Zeit zu ermöglichen, soll die Taucherwalze (5) in axialer Richtung gesehen aus zumindest zwei sich jeweils maximal über einen halben Umfang erstreckenden Walzenteilschalen (15) bestehen, die durch wenigstens ein entsprechendes Befestigungsmittel in ihrer Arbeitsposition gehalten sind.

## Beschreibung

Die Erfindung betrifft eine Vorrichtung zur Außenbeschichtung, insbesondere zum außenseitigen Beschichten mit einer Grundierung für ein späteres Bedrucken, von hülsenförmigen rotationssymmetrischen, insbesondere hohlzylinderförmigen, Formteilen für Tuben, Aerosoldosen oder dergleichen, wobei die Vorrichtung einerseits zumindest mit einer Wanne für das flüssige Beschichtungsmaterial, mit einer teilweise in das Beschichtungsmaterial eintauchenden und drehbar auf einer Achse bzw. auf einer drehbaren Welle angeordneten Taucherwalze für die Materialaufnahme sowie mit einer mit der Taucherwalze direkt oder aber über zumindest eine zwischengeschaltete weitere Walze in Kontakt stehenden Auftragswalze versehen ist, und andererseits eine die zu beschichtenden Formteile mit der Auftragswalze in Kontakt bringende Halteeinrichtung für die zu beschichtenden Formteile vorgesehen ist.

Aus der Praxis sind derartige Vorrichtungen bekannt, bei denen im Wesentlichen der Materialauftrag durch die Auswahl der Taucherwalze bestimmt wird. Diese Taucherwalzen unterscheiden sich hinsichtlich der Gravur, so dass durch unterschiedliche Näpfchentiefe etc. verschiedene Mengen an Beschichtungsmaterial durch die Walze transportiert werden können.

Nachteilig hierbei ist, dass ein Austausch der Taucherwalze bei wechselnden Anforderungen an den Materialauftrag nur sehr umständlich erfolgen kann und insoweit sowohl hohe Personalkosten als auch eine lange Unterbrechung der Produktion erfolgen.

Aufgabe der Erfindung ist es, eine Vorrichtung zur Außenbeschichtung der eingangs genannten Art anzugeben, bei der ein Austausch der Taucherwalze einfach und innerhalb kurze Zeit möglich ist.

Diese Aufgabe wird dadurch gelöst, dass bei einer gattungsgemäßen Vorrichtung zur Außenbeschichtung die Taucherwalze in axialer Richtung gesehen aus zumindest zwei sich jeweils maximal über einen halben Umfang erstreckenden Walzenteilschalen besteht, die durch wenigstens ein entsprechendes Befestigungsmittel in ihrer Arbeitsposition gehalten sind. Hierdurch kann die Taucherwalze ohne Ausbau der Achse bzw. Welle getauscht werden, indem die Befestigungsmittel der Walzenteilschalen gelöst werden kann und die Walzenteilschalen dann einfach von der Welle bzw. Achse abgenommen werden können. Vorzugsweise kann die Taucherwalze aus zwei Walzenhalbschalen bestehen, es sind aber auch andere, insbesondere auch ungleichmäßige Walzenteilschalen möglich. Für ein Abnehmen ohne Demontage der Achse bzw. Welle ist lediglich von Bedeutung, dass sich die Walzenteilschalen jeweils maximal über einen halben Umfang erstrecken, so dass ein radiales Abnehmen erfolgen kann.

Vorzugsweise können die Walzenteilschalen dabei jeweils auch das entsprechende Walzeninnere umfassen und durch das/die Befestigungsmittel auf der Achse bzw. Welle gehalten sein, so dass eine höhere Stabilität gegenüber dem Austausch lediglich eines Walzenmantelelementes resultiert.

Erfindungsgemäß können die Befestigungsmittel zur Anbringung der Walzenteilschalen der Taucherwalze an der entsprechenden Achse bzw. Welle in der Arbeitsposition der Taucherwalze stirnseitig an den Walzenteilschalen vorgesehen sein, so dass neben den Schnittstellen der Walzenteilschalen keine weiteren ungewünschten Unregelmäßigkeiten in der Oberfläche der Taucherwalze gegeben sind.

Vorteilhafterweise können die Befestigungsmittel einerseits je Walzenteilschale wenigstens einen axial vertieften Bereich aufweisen und andererseits ein von der Achse bzw. der Welle durchfasstes, insbesondere ringförmiges Verriegelungselement umfassen, welches Vorsprünge aufweist, die in der Verriegelungsposition der Befestigungsmittel in die vertieften Bereiche eingreifen und die Walzenteilschalen aneinander pressen, wobei zumindest die Vorsprünge zur Ver- und Entriegelung der Walzenteilschalen axial verlagerbar sein können, so dass die Befestigung der Walzenteilschalen an der Achse bzw. Welle der Taucherwalze leicht und einfach von den Stirnseiten her erfolgt. Das Verriegelungselement verbindet dabei zumindest zwei Walzenteilschalen jeweils miteinander und wird vorzugsweise mittels eines Sicherungselementes, das auch in Form einer Verschraubung realisiert sein kann, gegen unbeabsichtigtes Lösen gesichert.

Dabei können die vertieften Bereiche als eine sich axial erstreckende, insbesondere umlaufende, Nut, ausgebildet sein, so dass eine Ausrichtung der Vorsprünge des Verriegelungselementes auf eine bestimmte Montageposition nicht erforderlich ist.

Auch können die Vorsprünge als ein sich axial erstreckender umlaufender Ring ausgebildet sein, so dass durch eine Abstützung entlang des gesamten Umfangs eine besonders sichere Befestigung der Walzenteilschalen gegeben ist.

Vorzugsweise können die jeweiligen Kontaktflächen der vertieften Bereiche und der Vorsprünge in einem Winkel zur Achse bzw. Welle der Taucherwalze schräg angestellt sein, wobei die Kontaktflächen der Vorsprünge aufeinaderzuweisend ausgerichtet sein können, so dass ein festes Aufeinanderpressen der Walzenteilschalen vor Anbringung des Verriegelungselementes nicht erforderlich ist, sondern die in etwa in ihrer Arbeitsposition befindlichen Teilschalen bei axialem Heranführen des Verriegelungselementes durch die schräg angestellten Kontaktflächen automatisch zentriert und auf die Welle bzw. die Lagerung auf der Achse aufgepresst werden.

Erfindungsgemäß kann ein in Drehrichtung vor der Auftragswalze bzw. der zwischengeschalteten weiteren Walze angeordneter und mit der Taucherwalze zusammenwirkender Rakel vorgesehen sein, so dass überschüssiges Beschichtungsmaterial von der Taucherwalze abgestreift wird.

Dabei kann der Rakel durch entsprechende Einstellelemente, insbesondere Mikrometerschrauben, in seinem Abstand zur Taucherwalze und/oder in seiner Ausrichtung in Bezug auf die Taucherwalze anpassbar sein, so dass eine genaue Einstellung der Beschichtdicke des auf der Taucherwalze befindlichen Beschichtungsmaterials vor Kontakt der Taucherwalze mit der Auftragswalze bzw. der zwischengeschalteten weiteren Walze mit sehr hoher Genauigkeit erfolgen kann. Insbesondere können auch leichte Ausrichtungsfehler zwischen Walze und Rakel entsprechend korrigiert werden. Durch die sehr genaue Anpassung des Abstandes und der Ausrichtung des Rakels resultiert eine besonders gleichmäßige Schichtdicke des Beschichtungsmaterials sowohl auf der Taucherwalze als auch auf dem zu beschichtenden Formteil selbst, so dass eine absichtliche Überdimensionierung zur Vermeidung von zu dünnem Materialauftrag an bestimmten Stellen nicht erforderlich ist und insoweit eine hohes Einsparungspotential hinsichtlich des Beschichtungsmaterials gegeben ist.

Hierzu kann der Rakel um eine zur Achse bzw. Welle der Taucherwalze parallele Drehachse verschwenkbar gelagert sein, so dass durch eine stabile Lagerung dauerhaft die vorgewählte Einstellung erhalten bleibt.

Bei einem bevorzugten Ausführungsbeispiel kann der Rakel an der Wanne angeordnet sein. Weiterhin kann die Wanne über den die Taucherwalze umgebenden Bereichen zumindest teilweise mit Abdeckungen versehen sein, so dass bei Beschichtungsmaterialien mit flüchtigen Bestandteilen, insbesondere bei Lacken oder dergleichen, eine Ausdünstung oder ein Verdunsten verhindert oder aber zumindest reduziert wird. Insoweit bleibt die Materialqualität des Beschichtungsmaterials über der Beschichtungsdauer konstant, und es wird eine qualitative Beeinträchtigung der Umgebungsluft durch verdunstende Bestandteile des Beschichtungsmaterials vermieden.

Erfindungsgemäß kann die Wanne gegenüber der Arbeitsposition absenkbar ausgebildet, insbesondere auf einem Hubtisch angeordnet sein, so dass die Montage bzw. die Demontage der Walzenteilschalen der Taucherwalze einfach erfolgen kann, da diese nicht mehr mit einem Teilbereich in dem Beschichtungsmaterial angeordnet ist. Sofern der Rakel an der Wanne angeordnet ist, wird auch bessere Zugänglichkeit durch Entfernen des Rakels von der Taucherwalze erreicht.

Vorteilhafterweise kann der insbesondere mittels Kugelführungen gelagerte Hubtisch gegen einstellbare oberseitige Anschläge anhebbar sein, so dass nach einmaliger Justierung die Wanne beliebig oft abgesenkt und wieder angehoben werden kann, ohne dass eine Verstellung der Ausrichtung der Wanne gegenüber der Taucherwalze erfolgt. Bei an der Wanne angeordnetem Rakel ist dies von besonderer Bedeutung, da die exakte Ausrichtung des Rakels zur Taucherwalze für eine genaue einstellbare Schichtdicke von großer Bedeutung ist.

Im Folgenden werden in der Zeichnung dargestellte Ausführungsbeispiele der Erfindung erläutert. Es zeigen:
- Fig. 1: in seitlicher Ansicht eine Prinzipskizze des Aufbaus eines Ausführungsbeispieles einer erfindungsgemäßen Vorrichtung,
- Fig. 2: eine Detailansicht "X" des Gegenstandes nach Fig. 1 und
- Fig. 3: eine teilgeschnittene Darstellung von Taucherwalze und Welle gemäß Fig. 1.

In allen Figuren werden für gleiche bzw. gleichartige Bauteile übereinstimmende Bezugszeichen verwendet.

In Fig. 1 ist eine Vorrichtung 1 zur Außenbeschichtung von Formteilen 2 dargestellt. Die Formteile sind dabei rotationssymmetrisch und hülsenförmig und können in hohlzylinderförmiger Gestalt als Halberzeugnisse zur Herstellung von Tuben, Aerosoldosen oder dergleichen dienen. Die Außenbeschichtung erfolgt insbesondere als Grundierung für eine späteres Bedrucken der Formteile.

Die Vorrichtung 1 umfasst eine Wanne 3, in der das Beschichtungsmaterial 4 in flüssiger oder aber zumindest zähflüssiger Form angeordnet ist. Eine Taucherwalze 5, die für den Transport des Beschichtungsmaterials 4 zur Auftragswalze 6 dient, ist so angeordnet, dass sie mit einem Teilbereich über ihrer gesamten Breite in das Beschichtungsmaterial 4 eintaucht.

Zwischen der Taucherwalze 5 und der den Auftrag des Beschichtungsmaterials 4 auf die Formteile 2 durchführenden Auftragswalze 6 kann optional auch eine Leckwalze 7 vorgesehen sein.

Üblicherweise sind die Formteile 2 auf einer Halteeinrichtung 8 drehbar angeordnet, wobei das jeweils zu beschichtende Formteil 2 durch Drehen der Halteeinrichtung 8 mit der Auftragswalze 6 in Kontakt gebracht wird.

Wie aus Fig. 2 ersichtlich, ist bei der erfindungsgemäßen Vorrichtung 1 ein Rakel 9 vorgesehen, der an der Wanne 3 um eine zur Achse bzw. Welle 14 der Taucherwalze 5 parallele Drehachse 10 schwenkbar gelagert ist. Die Verstellung des Rakels 9 erfolgt dabei durch Mikrometerschrauben 11, die seitlich voneinander beabstandet angeordnet sind und somit unterschiedliche Bereiche des Rakels 9 beaufschlagen. Damit kann durch unterschiedliches Anpassen des Abstandes zwischen dem Rakel 9 und der Taucherwalze 5 auch eine Verkippung des Rakels 9 gegenüber der Drehachse 10 zum Ausgleich einer Schrägstellung in Bezug auf die Taucherwalze 5 erfolgen.

Die oberhalb der Wanne 3 befindlichen und die Taucherwalze 5 umgebenden Bereiche sind durch Abdeckungen 12 verschlossen, so dass zum einen eine Ausdünstung flüchtiger Bestandteile aus dem Beschichtungsmaterial 4 verhindert oder aber zumindest reduziert wird und zum anderen keine Fremdkörper in das Beschichtungsmaterial 4 fallen können.

Die Wanne 3 ist gegenüber der ortsfest angeordneten Taucherwalze 5 aus ihrer in der Zeichnung dargestellten Arbeitsposition absenkbar ausgebildet und insoweit auf einem Hubtisch angeordnet. Um nach erfolgtem Absenken wieder zurück in die genau definierte Arbeitsposition verfahren zu können, wird die Aufwärtsbewegung des Hubtischs durch höhenverstellbare Anschläge 13 begrenzt. Der Hubtisch kann dabei mittels Kugelführung gelagert und durch eine Scherenmechanik angehoben bzw. abgesenkt werden. Auch ein motorischer Antrieb ist selbstverständlich möglich, es können jedoch auch pneumatische, hydraulische oder andere Betätigungseinrichtungen vorgesehen sein.

Wie in Fig. 3 dargestellt, ist die Taucherwalze 5 auf einer drehbar gelagerten Welle 14 angeordnet. Es kann alternativ aber auch eine Anordnung mittels Lagern auf einer feststehenden Achse erfolgen.

Bei dem in der Zeichnung dargestellten Ausführungsbeispiel sind zwei als Walzenhalbschalen ausgebildete Walzenteilschalen 15 dargestellt. Die obere Walzenteilschale 15 und die untere Walzenteilschale 15 sind stirnseitig mit einem axial einwärts vertieften Bereich 16 versehen, der im dargestellten Ausführungsbeispiel als ringförmig umlaufende Nut ausgebildet ist. Durch ein von der Welle 14 durchfasstes Verriegelungselement 17, das in der Verriegelungsposition in den Bereich 16 eingreift und die Walzenteilschalen 15 aneinander presst, wird eine Befestigung der Walzenteilschalen 15 erzielt.

Dabei sind die umlaufenden Kontaktflächen 18, 19 der Walzenteilschalen 15 bzw. des Verriegelungselementes 17 mit einer gegenüber der Drehachse der Welle 14 schräg angestellten Ausrichtung versehen. Die Kontaktflächen 19 des Verriegelungselementes 17 sind dabei in einem Winkel einander zugewandt ausgerichtet.

Im dargestellten Ausführungsbeispiel weist das ringförmig ausgebildete Verriegelungselement 17 ein Innengewinde auf, mit dem das Verriegelungselement 17 auf ein entsprechendes Außengewinde der Welle 14 aufgeschraubt wird. Es sind somit keine zusätzlichen Befestigungs- bzw. Sicherungsvorrichtungen erforderlich.

## Patentansprüche

1. Vorrichtung (1) zur Außenbeschichtung, insbesondere zum außenseitigen Beschichten mit einer Grundierung für ein späteres Bedrucken, von hülsenförmigen rotationssymmetrischen, insbesondere hohlzylinderförmigen, Formteilen (2) für Tuben, Aerosoldosen oder dergleichen, wobei die Vorrichtung (1) einerseits zumindest mit einer Wanne (3) für das flüssige Beschichtungsmaterial (4), mit einer teilweise in das Beschichtungsmaterial (4) eintauchenden und drehbar auf einer Achse bzw. auf einer drehbaren Welle (14) angeordneten Taucherwalze (5) für die Materialaufnahme sowie mit einer mit der Taucherwalze (5) direkt oder aber über zumindest eine zwischengeschaltete weitere Walze in Kontakt stehenden Auftragswalze (6) versehen ist, und andererseits eine die zu beschichtenden Formteile (2) mit der Auftragswalze (6) in Kontakt bringende Halteeinrichtung (8) für die zu beschichtenden Formteile (2) vorgesehen ist, **dadurch gekennzeichnet, dass** die Taucherwalze (5) in axialer Richtung gesehen aus zumindest zwei sich jeweils maximal über einen halben Umfang erstreckenden Walzenteilschalen (15) besteht, die durch wenigstens ein entsprechendes Befestigungsmittel in ihrer Arbeitsposition gehalten sind.

2. Vorrichtung (1) nach dem vorhergehenden Anspruch, **dadurch gekennzeichnet, dass** die Walzenteilschalen (15) jeweils auch das entsprechende Walzeninnere umfassen und durch das/die Befestigungsmittel auf der Achse bzw. Welle (14) gehalten sind.

3. Vorrichtung (1) nach einem der vorhergehenden Ansprüche, **dadurch gekennzeichnet, dass** die Befestigungsmittel zur Anbringung der Walzenteilschalen (15) der Taucherwalze (5) an der entsprechenden Achse bzw. Welle (14) in der Arbeitsposition der Taucherwalze (5) stirnseitig an den Walzenteilschalen (15) vorgesehen sind.

4. Vorrichtung (1) nach dem vorhergehenden Anspruch, **dadurch gekennzeichnet, dass** die Befestigungsmittel einerseits je Walzenteilschale (15) wenigstens einen axial vertieften Bereich (16) aufweisen und andererseits ein von der Achse bzw. der Welle (14) durchfasstes, insbesondere ringförmiges Verriegelungselement (17) umfassen, welches Vorsprünge aufweist, die in der Verriegelungsposition der Befestigungsmittel in die vertieften Bereiche (16) eingreifen und die Walzenteilschalen (15) aneinander pressen, wobei zumindest die Vorsprünge zur Ver- und Entriegelung der Walzenteilschalen (15) axial verlagerbar sind.

5. Vorrichtung (1) nach dem vorhergehenden Anspruch, **dadurch gekennzeichnet, dass** die vertieften Bereiche (16) als eine sich axial erstreckende, insbesondere umlaufende, Nut, ausgebildet sind.

6. Vorrichtung (1) nach dem vorhergehenden Anspruch, **dadurch gekennzeichnet, dass** die Vorsprünge als ein sich axial erstreckender umlaufender Ring ausgebildet sind.

7. Vorrichtung (1) nach einem der Ansprüche 4 bis 6, **dadurch gekennzeichnet, dass** die jeweiligen Kontaktflächen der vertieften Bereiche (16) und der Vorsprünge in einem Winkel zur Achse bzw. Welle (14) der Taucherwalze (5) schräg angestellt sind, wobei die Kontaktflächen der Vorsprünge aufeinaderzuweisend ausgerichtet sind.

8. Vorrichtung (1) nach einem der vorhergehenden Ansprüche, **dadurch gekennzeichnet, dass** ein in Drehrichtung vor der Auftragswalze (6) bzw. der zwischengeschalteten weiteren Walze angeordneter und mit der Taucherwalze (5) zusammenwirkender Rakel (9) vorgesehen ist.

9. Vorrichtung (1) nach dem vorhergehenden Anspruch, **dadurch gekennzeichnet, dass** der Rakel (9) durch entsprechende Einstellelemente, insbesondere Mikrometerschrauben (11), in seinem Abstand zur Taucherwalze (5) und/oder in seiner Ausrichtung in Bezug auf die Taucherwalze (5) anpassbar ist.

10. Vorrichtung (1) nach dem vorhergehenden Anspruch, **dadurch gekennzeichnet, dass** der Rakel (9) um eine zur Achse bzw. Welle (14) der Taucherwalze (5) parallelen Drehachse (10) verschwenkbar gelagert ist.

11. Vorrichtung (1) nach einem der vorhergehenden Ansprüche 8 bis 10, **dadurch gekennzeichnet, dass** der Rakel (9) an der Wanne (3) angeordnet ist.

12. Vorrichtung (1) nach einem der Ansprüche, **dadurch gekennzeichnet, dass** die Wanne (3) über den die Taucherwalze (5) umgebenden Bereichen zumindest teilweise mit Abdeckungen (12) versehen ist.

13. Vorrichtung (1) nach einem der vorhergehenden Ansprü**che, dadurch gekennzeichnet, dass** die Wanne (3) gegenüber der Arbeitsposition absenkbar ausgebildet, insbesondere auf einem Hubtisch angeordnet, ist.

14. Vorrichtung (1) nach dem vorhergehenden Anspruch, **dadurch gekennzeichnet, dass** der insbesondere mittels Kugelführungen gelagerte Hubtisch gegen einstellbare oberseitige Anschläge (13) anhebbar ist.
